# FASCICULE DE BREVET EUROPEEN

(11) **EP 0 136 243 B1**
(45) Date de publication et mention de la délivrance du brevet: **12.11.1986**
(21) Numéro de dépôt: 84420130.1
(22) Date de dépôt: 27.07.1984
(51) Int. Cl.: D03D 47/36

(54) **Dispositif mesureur de trame pour métier à tisser**
Schussfadenmessvorrichtung für Webmaschinen
Weft measuring device for looms

(30) Priorité: 02.08.1983 FR 8312931
(43) Date de publication de la demande: 03.04.1985
(73) Titulaire: SOCIETE ALSACIENNE DE CONSTRUCTION DE MATERIEL TEXTILE, F-68054 Mulhouse Cedex (FR)
(72) Inventeur: Moessinger, Albert, CH-1066 Epalinges (CH); Angebault, Joel, F-68400 Riedisheim (FR)
(74) Mandataire: Laurent, Michel

## Description

La présente invention concerne un perfectionnement apporté aux dispositifs mesureurs de trame utilisés dans les métiers à tisser sans navette, c'est-à-dire aux dispositifs délivreurs. mesureurs alimentant en fil de trame une chambre de stockage (réserve) servant à accumuler temporairement une longueur déterminée de fils de trame avant son insertion dans la foule.

Les métiers à tisser sans navette, particulièrement les métiers dont la trame est lancée à travers la foule par un médium sous pression (jet d'air, jet d'eau), ou encore par l'énergie communiquée à la masse du fil lui-même, sont tous équipés d'un mesureur qui permet de déterminer aussi exactement que possible la longueur des duites afin notamment de pouvoir diminuer les pertes qui résultent du fil sortant de la foule sur les côtés du tissu formé. Par ailleurs, de tels mesureurs doivent pouvoir être utilisés pour des fils qui peuvent présenter des caractéristiques différentes, ce qui est le cas notamment dans les métiers multiduites dans lesquels la mesure du fil est intermittente.

Les mesureurs proposés à ce jour peuvent être divisés en deux grandes classes, à savoir, ceux à tambour où la longueur est déterminée par un nombre de spires et ceux à déroulement où le fil est pincé entre deux galets rotatifs. Les premiers, plus compliqués mécaniquement, sont assez précis tandis que les seconds, s'ils sont d'une conception plus simple, manquent de précision et sont difficilement utilisables sur les métiers multiduites pour lesquels des fils de nature différente doivent être lancés selon un rythme bien déterminé.

Cet inconvénient s'explique parfaitement par le mode de fonctionnement et la structure de tels mesureurs. En effet, dans ces mesureurs, la longueur du fil est déterminée soit par un écartement intermittent des galets, soit par introduction temporaire du fil entre ces galets qui sont alors maintenus en contact permanent. La précision de la mesure par écartements successifs des galets est indépendante de la grosseur du fil qui est souvent variable, du coefficient de frottement du fil sur les galets qui peut varier suivant l'orientation des fibres. De plus, surtout lorsque l'on travaille à des vitesses élevées, il peut se produire un rebondissement du galet mobile sur le galet moteur et donc une erreur dans la mesure de la longueur des fils.

Dans les dispositifs mesureurs pour lesquels les galets sont maintenus en contact permanent, le manque de précision est dû à plusieurs facteurs nuisibles se produisant principalement au moment de l'entrée du fil entre les galets. Pour faciliter cette entrée du fil, on a proposé de prévoir un léger chanfrein périphérique ainsi que cela ressort de l'US-A-3 833 028. Cependant, dans ce cas, l'effet est similaire à celui du rapprochement des deux surfaces dans le cas d'un système à galets à écartements temporaires et présente donc les mêmes inconvénients que ceux mentionnés précédemment, notamment lorsqu'il s'agit de travailler alternativement sur un même métier des fils de nature différente et qui peuvent donc avoir une grosseur variable. Un autre problème qui se pose avec un tel type de mesureur est celui de l'effet perturbateur produit par le courant d'air résultant de la rotation des galets sur l'introduction du fil entre lesdits galets. En effet, la surface des enveloppes des galets entraîne une fine couche d'air, ou couche limite, à sa vitesse périphérique, air qui ne peut donc pas passer la ligne de pincement et s'échappe latéralement tendant alors à repousser le fil au moment de son introduction entre les galets.

Enfin, le réglage de ce type de mesureur en fonction de la largeur du tissu à réaliser (opération de délaizage) est délicat à réaliser.

Il avait également été proposé (FR-A-1 492 449), dans un autre domaine que le tissage, à savoir celui de la filature, un dispositif fournisseur de fil comportant deux galets rotatifs l'un moteur, l'autre presseur. Dans ce dispositif, le galet presseur présente une entaille sur l'une de ses arêtes afin de permettre de transporter le fil depuis le plan de réparation (nouage) jusqu'au plan de prise dudit fil entre les galets.

Cependant, une telle solution n'est pas transposable aux mesureurs utilisés sur les métiers à tisser car elle ne permet pas d'avoir un synchronisme avec le cycle de tissage.

L'invention vise à surmonter ces inconvénients et concerne un mesureur du type selon lequel les galets sont en contact permanent (c'est-à-dire ne se soulèvent pas pour arrêter son débit), et qui non seulement permet une mesure exacte de la duite à insérer mais peut également être utilisé sur les métiers multi-couleurs, ce qui n'était pas envisageable avec ce type d'appareil et qui, en outre, présente une très grande facilité de réglage, notamment lorsque l'on souhaite modifier la longueur du fil mesuré, par exemple en cas de délaizage.

Dans la présente description, l'expression " contact permanent ne doit pas être prise dans son sens strict mais désigne également le cas où un léger jeu existe entre les galets, jeu qui, cependant, doit être inférieur au diamètre du fil à mesurer. Bien entendu, dans le cas où un jeu subiste entre les deux galets, ces éléments sont entraînés positivement.

D'une manière générale, l'invention concerne un mesureur de trame pour métier à tisser (plus particulièremnent pour métiers à tisser sans navette dont la trame est lancée à travers la foule par un médium sous pression ou encore par l'énergie communiquée à la masse du fil par un mécanisme de lancement), mesureur du type comprenant une paire de galets propulseurs entraînés en permanence en rotation et dont les enveloppes forment une ligne de pincement entre laquelle le fil de trame est introduit par intermittence au moyen d'éléments de guidage actionnés en fonction du programme d'insertion des trames, caractérisé par le fait que l'un au moins des galets a une structure telle que l'extrémité de la ligne de pincement vers laquelle le fil est porté au début de la mesure se déplace cycliquement et en synchronisme avec le cycle du métier.

La longueur de la ligne de pincement varie cycliquement et est obtenue de diverses manières, par exemple en prévoyant au moins une encoche ou alvéole sur au moins un des flancs de l'un des galets.

Selon une forme de mise en oeuvre de l'invention. grâce à un tel dispositif, il est possible d'introduire le fil de trame entre les galets mesureurs de manière très précise et d'utiliser un seul et même mesureur pour des fils de nature différente. En effet, pendant le temps suivant lequel la ligne de pincement se raccourcit, le fil, sous l'action des moyens de guidage, sera avancé sans obstacle sur l'autre galet puis, lorsque cette ligne de pincement se rallongera, il sera pris sous cette dernière.

Dans la suite de la description, par mesure de simplification, le galet dont la structure est telle qu'il permette de faire varier la longueur de la ligne de pincement en synchronisme avec le cycle du métier et permettant ainsi la mesure, sera désigné par l'expression « galet encoché ».

Lorsque la variation de la longueur de la ligne de pincement se fait rapidement, c'est-à-dire, par exemple lorsque le galet comporte un grand nombre d'encoches successives (voir à la limite une infinité d'encoches) sur un de ses flancs, il est possible de le faire fonctionner sans avoir à se soucier de le synchroniser avec le cycle du métier, le synchronisme étant alors réalisé automatiquement.

En revanche, lorsque la variation de la ligne de pincement se fait pendant une durée assez longue, par exemple sur une demi-rotation du galet dans le cas où les encoches se présentent sous la forme de deux pans coupés symétriques, il est nécessaire de synchroniser ledit galet avec le cycle du métier, cela étant obtenu mécaniquement en réalisant les encoches sur le galet moteur, de telle sorte que la variation de la longueur de la ligne de pincement se produise dans une position bien déterminée en synchronisme avec le cycle du métier.

Le déplacement de l'extrémité de la ligne de pincement peut se faire soit à une même vitesse dans un sens et dans l'autre soit plus rapidement dans un sens que dans l'autre. Cette variation de vitesse peut être obtenue en donnant à l'encoche (ou alvéole) une forme non symétrique. Selon un mode de réalisation préférentiel, le déplacement se fait lentement vers l'intérieur (diminution de la ligne de pincement) et rapidement vers l'extérieur (augmentation de la ligne de pincement). Ainsi, la mise en mouvement du fil peut se faire avec une très grande précision.

Par ailleurs, l'élément de guidage permettant d'introduire le fil entre les galets peut également avoir un mouvement plus rapide dans un sens que dans l'autre. Ce mouvement sera conjugué avec le mouvement de l'extrémité de la ligne de pincement.

Enfin, il est possible de faire varier, dans une certaine limite, la longueur du fil mesuré. Cela est obtenu en décalant angulairement le galet encoché par rapport au mouvement de l'élément de guidage.

L'invention et les avantages qu'elle apporte seront cependant mieux compris grâce aux exemples de réalisation donnés ci-après à titre indicatif et non limitatif et qui sont illustrés par les schémas annexés dans lesquels :
les figures 1 et 1a sont des vues schématiques montrant les forces actives qui s'exercent pendant la pénétration du fil entre les galets d'un mesureur réalisé conformément à l'art antérieur :
la figure 2 est une vue en perspective, d'un dispositif mesureur réalisé conformément à l'invention et dans lequel l'un des galets présente une multiplicité d'alvéoles de forme symétrique permettant de faire varier périodiquement la longueur de la ligne de pincement entre les galets ;
la figure 3 illustre une variante selon l'invention comportant deux alvéoles symétriques, sous forme de pans coupés ;
la figure 4 est un diagramme temps/chemin du mouvement de l'extrémité des lignes de pincement et du mouvement de l'élément de guidage du fil ;
les figures 5 et 6 illustrent la mise en oeuvre d'un dispositif mesureur conforme à l'invention, plus particulièrement du type illustré par la figure 3, sur un métier à tisser ainsi que des moyens permettant de modifier la longueur du fil en décalant angulairement le galet à alvéole, la figure 5 étant une vue en plan et la figure 6 une vue de côté.

Si l'on se reporte aux figures annexées et plus particulièrement aux figures 1 et 1a, lorsque l'on désire mesurer une longueur déterminée de fil (1), soumis à une tension (2) par tout moyen approprié, par exemple au moyen d'un courant d'air, au moyen d'un dispositif mesureur constitué de deux galets (3, 4), ledit fil étant introduit au moyen d'un élément de guidage mobile (6), il sera arrêté à l'extrémité de la ligne de pincement (9) et formera un angle α s'agrandissant jusqu'à ce que la résultante (7) des forces (2) équilibrent la résistance de pénétration (figure 1a). Cette résistance varie avec la grosseur du fil. Une des composantes de cette résistance est formée par un courant d'air sortant des deux côtés des galets (3, 4) devant la ligne de pincement (9). Le mouvement des galets (3, 4) entraîne une couche d'air qui, arrivant vers l'obstacle constitué par la ligne de pincement (9), suit la direction représentée par les flèches (5). Le fil (1) bouchant l'interstice latéral entre les galets (3, 4) subit par suite une poussée qui retarde plus ou moins le pinçage du fil.

Les essais ont montré que l'angle α varie. Par suite, aux vitesses actuellement en usage, qui sont couramment de l'ordre de 40 m/sec, à une petite variation de α correspond de grandes différences de longueur mesurée, de l'ordre de 5 à 10 cm. De plus, avec un tel dispositif, il est difficile d'introduire des fils de nature différente, ce qui est le cas dans les métiers multi-couleurs. Ces inconvénients sont surmontés grâce au dispositif conforme à l'invention.

Ainsi, dans l'exemple illustré à la figure 2, le mesureur est également constitué de deux galets rotatifs (10-12) mais l'un des galets, (10) dans le cas présent, présente sur l'une de ses faces une pluralité d'alvéoles (11), réparties le long de sa périphérie. Ces alvéoles (11) permettent donc de modifier la longeur de la ligne de pincement entre le galet (10) et le galet (12). En effet, cette ligne de pincement aura une longueur plus petite au passage de l'alvéole (11), ce qui l'éloigne du fil qui est alors retenu par la proéminence (14) et permet au courant d'air de se disperser sans influencer le fil. Le fil (1) pourra, sous l'action de l'élément de guidage (13), pénétrer entre les galets (11, 12), jusqu'à l'arrivée de la proéminence (15) qui le pincera, ledit fil étant, lors de ce déplacement transversal, au contact de la périphérie du galet (12).

Les figures 3, 4, et 6 illustrent la structure et le fonctionnement d'un dispositif mesureur conforme à l'invention qui permet, outre une mesure exacte, de pouvoir régler la longueur mesurée du fil.

Dans cette forme de réalisation qui, comme précédemment est constituée de deux galets rotatifs (20, 23), l'une des faces du galet (20) comporte deux pans coupés (21), formés essentiellement de deux surfaces hélicoïdales reliées par des plans (22) sensiblement axiaux. Ce galet (20) forme, avec le galet (23), une ligne de pincement de longueur variable représentée sur le diagramme temps/chemin de la figure 4 par la ligne zig-zag « A », chaque zig-zag correspondant à un demi-tour du galet (20). Un élément de guidage (24) permet de déplacer le fil (25) tangentiellement ou avec un léger embarrage sur le galet (23) et suit la surface hélicoïdale (21) sans pénétrer entre ces galets. Ce mouvement est représenté dans la figure 4 par la courbe «B». La mesure commence lorsque le plan axial (22) arrive en contact avec le galet (23) (en « C ·) et se termine lorsque l'élément de guidage (24) sort le fil (25) de la ligne de pincement (en «D»).

En décalant le mouvement « A par rapport à « D» ou vice versa (ligne pointillée « B •), on change le temps de mesure t donc la longueur mesurée. Pour avoir une mesure répétitive, il convient de synchroniser la vitesse de rotation du galet à alvéoles (20) du mesureur avec celle du métier. Pour ce faire, il faut que le nombre de tours du galet à alvéoles par tour de métier soit 1/N, N étant le nombre d'alvéoles disposées suivant une répartition angulairement égale. Dans l'exemple de la figure 2, le galet (10) devra tourner à 1/8, ... 5/8 ... 15/8 ... tours de métiers.

Un tel dispositif peut être adapté, ainsi que cela ressort des figures 5 et 6. afin de décaler volontairement les mouvements entre le galet (20) et l'élément de guidage (24) pour faire varier la longueur du fil mesuré, ce qui permet d'obtenir un délaizage normal sans avoir à changer la vitesse du mesureur.

Un tel décalage peut être obtenu de la manière illustrée aux figures 5-6.

Si l'on se reporte à ces figures, le fil (30) est tiré d'une bobine (31) et passe dans un élément de guidage (32). Dans sa position d'attente, le fil fait un léger embarrage sur le galet (33) en-dehors de la ligne de pincement entre les galets (33) et (34). Une réserve (49), conventionnelle, formée d'un tube plat dans lequel est créé un courant d'air emmagasine le fil débité par le mesureur en attente d'être soufflé dans la foule (non représentée) par tout moyen de lancement approprié par exemple une buse pneumatique (50). Un frein (51) ayant une pression de freinage variable commandé avec le rythme du métier est intercalé entre la bobine (31) et l'élément de guidage (32).

Le galet à alvéole (34) est solidaire d'un pignon denté (35) entraîné par les pignons satellites (36, 37) tournant autour d'un axe (39) fixé dans un support (41) et pouvant se déplacer autour des pignons (35) et (38).

Le pignon (38), coaxial avec le pignon (35) est relié à l'arbre (40) du métier par engrenage (43) et un couple d'engrenages coniques (44, 45). Sur l'arbre (40) du métier est claveté une came (46) agissant sur la roulette (47) et le levier (48) de l'élément de guidage (32). En déplaçant la poignée (52), on décale le mouvement du galet à alvéole (34) par rapport au mouvement de l'élément de guidage (32) et, de ce fait, il est possible de faire varier la longueur du fil mesuré. Un tel réglage peut. par ailleurs, être réalisé pendant la marche même du métier. Un blocage de cette manette (52) permet de maintenir sa position une fois le bon réglage de longueur de fil obtenu.

A titre d'exemple, on peut ainsi obtenir, avec un galet de 180 mm de diamètre, tournant six fois plus vite que le métier, une variation de la longueur de duite mesurée comprise entre 220 cm et 180 cm, ce qui permet, sans avoir à changer la vitesse du mesureur, d'avoir la possibilité d'obtenir un délaizage normal.

Bien entendu, l'invention n'est pas limitée aux exemples de réalisation donnés précédemment mais elle en couvre toutes les variantes réalisées dans le même esprit. Ainsi, il pourrait être envisagé d'appliquer l'invention à des mesureurs dont les galets ont d'autres formes que cylindriques, par exemple à des mesureurs comportant des galets coniques. De plus, la forme des encoches réalisées sur l'un des galets afin de faire varier la longueur de pincement pourra être adaptée en fonction des conditions de travail. Ainsi, par exemple, si le mouvement d'entrée et de sortie de l'oeillet de guidage (6, 24) est rapide, on pourra remplacer la configuration des encoches en dents de scie de la figure 4 par des encoches de configuration rectangulaire.

En outre, il est possible d'utiliser un seul galet pour deux éléments de guidage en prévoyant des encoches sur chacun des flancs du galet, lesdites encoches étant réalisées de préférence sur le galet moteur pour éviter les risques de glissement et d'imprécision de la mesure.

De plus, pour éviter un trop brusque démarrage des fils, on peut prévoir, sur l'arête délimitant la ligne de pincement grandissante, celle qui prend le fil, un léger bizeau (27) sur la périphérie (26) du galet.

Enfin la surface d'au moins un des galets formant la ligne de pincement sera de préférence recouverte d'un enduit adhérant ou élastique.

## Revendications

1. Mesureur de trame pour métier à tisser (plus particulièrement pour métier à tisser sans navette dont la trame est lancée à travers la foule par un médium sous pression ou encore par l'énergie communiquée à la masse du fil par un mécanisme de lancement), mesureur du type comprenant une paire de galets propulseurs (3, 4) dont les enveloppes se touchent l'une contre l'autre de manière à former une ligne de pincement entre laquelle le fil de trame est introduit par intermittence au moyen d'éléments de guidage (6) actionnés en fonction du programme d'insertion des trames, caractérisé par le fait que l'un au moins des galets (4) a une structure telle que l'extrémité de la ligne de pincement vers laquelle le fil est porté au début de la mesure se déplace cycliquement en synchronisme avec le cycle du métier.

2. Mesureur de trame selon la revendication 1, caractérisé par le fait que la longueur de la ligne de pincement varie cycliquement sur une part importante de la circonférence du galet entraîné et est obtenue en prévoyant au moins une encoche (ou alvéole) (11) sur le flanc du galet (4) par lequel le fil est introduit.

3. Mesureur de trame selon la revendication 1. caractérisé par le fait qu'il comporte au moins une encoche ou alvéole (11) sur chacun de ces deux flancs permettant ainsi son utilisation pour deux éléments de guidage (6).

4. Mesureur de trame selon l'une des revendications 1 à 3, caractérisé par le fait que le déplacement de l'extrémité de la ligne de pincement se fait plus rapidement dans un sens que dans l'autre.

5. Mesureur de trame selon la revendication 4, caractérisé par le fait que l'extrémité de la ligne de pincement se déplace rapidement vers l'extérieur et lentement vers l'intérieur.

6. Mesureur de trame selon la revendication 4. caractérisé par le fait que l'élément de guidage du fil se déplace plus rapidement dans un sens que dans l'autre.

7. Mesureur de trame selon la revendication 5, caractérisé par le fait que la vitesse de déplacement de la ligne de pincement et la vitesse de l'élément de guidage sont conjugués.

8. Mesureur de trame selon l'une des revendications 1 à 7, caractérisé par le fait que le galet encoché présente une seule alvéole déterminant la longueur des lignes de pincement et fait un nombre entier de tours pendant un cycle de métier.

9. Mesureur de trame selon l'une des revendications 1 à 7, caractérisé par le fait que le galet présente N alvéoles disposées suivant une répartition angulairement égale, le galet faisant un multiple de 1/N Tour pendant un cycle du métier. N étant un nombre entier.

10. Mesureur de trame selon l'une des revendications 1 à 9, caractérisé par le fait que le galet présentant des alvéoles déterminant la variation de longueur des lignes de pincement peut être décalé angulairement par rapport au cycle de l'élément de guidage.

11. Mesureur de trame selon l'une des revendications 1 à 10, caractérisé par le fait que l'encoche donnant la variation de la longueur de la ligne de pincement est réalisée par un pan (21) formé essentiellement d'une surface hélicoïdale et par un plan (22) sensiblement axial.

12. Mesureur selon la revendication 11, caractérisé par le fait que l'arête entre le plan axial (22) et la périphérie (26) du galet présente une portion légèrement arrondie suivie d'un léger biseau (27).

13. Mesureur de trame selon la revendication 1, caractérisé par le fait que le galet est entraîné par le métier à tisser par l'intermédiaire d'un système d'engrenages planétaires (39, 40, 41. 42) permettant de décaler le mouvement du galet par rapport à celui du métier pendant sa marche.

14. Mesureur de trame selon l'une des revendications 1 à 13, caractérisé par le fait que, au moins un des galets est recouvert d'un enduit élastique.

## Claims

1. Weft measuring device for weaving looms (and in particular for shuttleless looms where the weft is cast through the shed by pressurized means or by the energy communicated to the mass of the yarn by a casting mechanism), device of the type comprising a pair of propelling rollers (3, 4) permanently driven in rotation and of which the casings form a gripping line between which the weft yarn is introduced intermittently by way of guiding elements (6) actuated in relation to the weft casting program, characterized in that at least one of the rollers (4) has a structure such that the end of the gripping line towards which the yarn is conveyed at the start of measurement moves regularly and synchronously with the cycle of the loom.

2. Weft measuring device as claimed in claim 1, characterized in that the length of the gripping line varies cyclically on a large part of the circumference of the driven roller and is obtained by providing at least one notch (11) (or alveolus) on the side of the roller (4) where the yarn is inserted.

3. Weft measuring device as claimed in claim 1, characterized in that at least one notch or alveolus (11) is provided on each side of the roller, thus permitting to use the roller for two guiding elements (6).

4. Weft measuring device as claimed in claims 1-3 characterized in that the end of the gripping line moves faster in one direction than in the other.

5. Weft measuring device as claimed in claim 4, characterized in that the end of the gripping line moves rapidly towards the outside and slowly towards the inside.

6. Weft measuring device as claimed in claim 4, characterized in that the yarn guiding element moves faster in one direction than in the other,

7. Weft measuring device as claimed in claim 4, characterized in that the speed of displacement of the gripping line and the speed of the guiding element are conjugated.

8. Weft measuring device as claimed in claims 1-7 characterized in that the notched roller is provided with only one alveolus which determines the length of the gripping lines and makes a whole number of rotations through one cycle of the loom.

9. Weft measuring device as claimed in claims 1-7 characterized in that the roller has a number N of alveoli so arranged as to follow an angularly equal distribution, the roller making a multiple number of 1/N rotations through one. cycle of the loom, N being a whole number.

10. Weft measuring device as claimed in claims 1-9 characterized in that the roller provided with alveoli which determine the variation in length of the gripping lines can be angularly offset with respect to the cycle of the guiding element.

11. Weft measuring device as claimed in claims 1-10, characterized in that the notch giving the variation in the length of the gripping line is produced by a face (21) essentially constituted by a helical surface and by a substantially axial plane (22).

12. Weft measuring device as claimed in claim 11, characterized in that the edge between the axial plane (22) and the periphery (26) of the roller has a slightly rounded portion followed by a slight bevel (27).

13. Weft measuring device as claimed in claim 1, wherein the roller is driven by the weaving loom via a planet-gear system (39, 40, 41, 42) permitting to offset the movement of the roller with respect to that the loom whilst this is working.

14. Weft measuring device as claimed in claim 1, wherein at least one of the rollers is coated with an elastic layer.

## Patentansprüche

1. Schußfadenmeßvorrichtung für Webmaschinen (insbesondere für schützenlose Webmaschinen, bei denen der Schußfaden mittels eines Druckmediums oder auch mittels der der Fadenmasse durch eine Wurfeinrichtung erteilten Energie in das Fach eingetragen wird), welche Meßvorrichtung zwei Vortriebs-Rollen (3, 4) aufweist, deren Umfangsflächen einanoer berühren und eine Klemmlinie bilden, der der Schußfaden mittels Führungsgliedern (6), die in Abhängigkeit von einem Programm zum Eintragen der Schußfäden betätigt werden, intermittierend zugeführt wird, dadurch gekennzeichnet, daß wenigstens eine der Rollen (4) eine solche Gestalt aufweist, daß sich das Ende der Klemmlinie, der der Faden zu Beginn der Messung zugeführt wird, synchron zum Arbeitszyklus der Webmaschine zyklisch verschiebt.

2. Schußfadenmeßvorrichtung nach Anspruch 1, dadurch gekennzeichnet, daß sich die Länge der Klemmlinie auf einem wesentlichen Abschnitt des Umfanges der angetriebenen Rolle zyklisch ändert und zu diesem Zweck an einer Seite der Rolle (4) wenigstens eine Aussparung (oder ein Raum) (11) vorgesehen ist, durch die (den) der Faden eingeführt wird.

3. Schußfadenmeßvorrichtung nach Anspruch 1, dadurch gekennzeichnet, daß er an jeder seiner beiden Seiten eine Aussparung oder einen Raum (11) aufweist und so seine Benutzung für zwei Führungsglieder (6) gestattet.

4. Schußfadenmeßvorrichtung nach einem der Ansprüche 1 bis 3, dadurch gekennzeichnet, daß die Verschiebung des Endes der Klemmlinie in einer Richtung schneller erfolgt als in der anderen.

5. Schußfadenmeßvorrichtung nach Anspruch 4, dadurch gekennzeichnet, daß sich das Ende der Klemmlinie nach außen schnell und nach innen langsam verschiebt.

6. Schußfadenmeßvorrichtung nach Anspruch 4, dadurch gekennzeichnet, daß sich das Führungsglied für den Faden in einer Richtung schneller bewegt als in der anderen.

7. Schußfadenmeßvorrichtung nach Anspruch 5, dadurch gekennzeichnet, daß die Geschwindigkeit der Verschiebung der Klemmlinie und die Geschwindigkeit des Führungsgliedes in einer vorgegeben Beziehung zueinander stehen.

8. Schußfadenmeßvorrichtung nach einem der Ansprüche 1 bis 7, dadurch gekennzeichnet, daß die mit einer Aussparung versehene Rolle nur einen Raum aufweist, der die Länge der Klemmlinie bestimmt, und die Rolle während eines Arbeitszyklus der Webmaschine eine ganze Zahl vollständiger Umdrehungen ausführt.

9. Schußfadenmeßvorrichtung nach einem der Ansprüche 1 bis 7, dadurch gekennzeichnet, daß die Rolle N Räume aufweist, die mit gleichem Winkelabstand voneinander angeordnet sind, und während eines Arbeitszyklus der Webmaschine ein Vielfaches von 1/N Umdrehungen ausführt, wobei N eine ganze Zahl ist.

10. Schußfadenmeßvorrichtung nach einem der Ansprüche 1 bis 9, dadurch gekennzeichnet, daß die Rolle, welche die die Variation der Länge der Klemmlinien bestimmenden Räume aufweist, in bezug auf den Zyklus des Führungsgliedes im Winkel versetzt sein kann.

11. Schußfadenmeßvorrichtung nach einem der Ansprüche 1 bis 10, dadurch gekennzeichnet, daß die Aussparung, welche die Variation der Länge der Klemmlinie ergibt, durch einen Wandabschnitt, der im wesentlichen eine Schraubenfläche (21) bildet, und durch eine im wesentlichen axiale Fläche (22) begrenzt wird.

12. Schußfadenmeßvorrichtung nach Anspruch 11, dadurch gekennzeichnet, daß die Kante zwischen der axialen Fläche (22) und der Umfangsfläche (26) der Rolle einen leicht abgerundeten Abschnitt aufweist. der von einer leichten Abschrägung (27) gefolgt wird.

13. Schußfadenmeßvorrichtung nach Anspruch 1, dadurch gekennzeichnet, daß die Rolle von der Webmaschine über ein System von Planeten-Zahnrädern (39, 40, 41, 42) angetrieben wird, die ein Verschieben der Bewegung der Rolle in bezug auf die Bewegung der Webmaschine während des Betriebes zuläßt.

14. Schußfadenmeßvorrichtung nach einem der Ansprüche 1 bis 13, dadurch gekennzeichnet, daß wenigstens eine der Rollen mit einem elastischen Überzug versehen ist.
